# EUROPÄISCHE PATENTSCHRIFT

(11) **EP 2 585 790 B1**
(45) Veröffentlichungstag und Bekanntmachung des Hinweises auf die Patenterteilung: **10.08.2016**
(21) Anmeldenummer: 11761264.8
(22) Anmeldetag: 17.06.2011
(51) Int. Cl.: F41H 5/26, F41H 5/22, F41H 7/04, F41H 5/04, F41H 7/02, F41A 27/10

(54) **MILITÄRISCHES FAHRZEUGGEHÄUSE**
MILITARY VEHICLE HOUSING
CAISSE DE VÉHICULE MILITAIRE

(30) Priorität: 28.06.2010 DE 102010017613
(43) Veröffentlichungstag der Anmeldung: 01.05.2013
(73) Patentinhaber: Krauss-Maffei Wegmann GmbH & Co. KG, 80997 München (DE)
(72) Erfinder: BAYER, Robert, 80997 München (DE)
(74) Vertreter: Feder Walter Ebert
(86) Internationale Anmeldenummer: PCT/DE2011/075134
(87) Internationale Veröffentlichungsnummer: WO 2012/022320

(56) Entgegenhaltungen:
- DE-A1- 19 912 557
- DE-U1- 7 615 639
- GB-A- 2 052 695
- JP-U- 55 010 004
- UA-C2- 75 389
- US-A- 2 382 862
- US-A- 3 559 528
- US-A1- 2007 186 762
- US-A1- 2009 217 813
- Hyperstealth: "How do you make a Grizzly disappear?", , 21. Dezember 2006 (2006-12-21), XP002665620, Gefunden im Internet: URL:http://www.hyperstealth.com/blackwater USA/index.html [gefunden am 2011-12-09]

## Beschreibung

Die Erfindung betrifft ein militärisches Fahrzeuggehäuse mit den Merkmalen aus dem Oberbegriff des Patentanspruchs 1.

Ein militärisches Fahrzeug dieser Art ist aus der US 2007 186 762 bekannt.

Gepanzerte Radfahrzeuge der neueren Generation sind üblicherweise modular aufgebaut und bestehen aus einem Fahrmodul und einem Fahrzeuggehäuse zur Aufnahme einer Innenausstattung sowie von Personen und Ausrüstungsgegenständen z.B. einem für den jeweiligen Einsatz spezialisierten Missionsmodul, das auf dem Fahrmodul angeordnet ist. Aktuell werden solche Missionsmodule zwar in ihrer Innenausstattung dem jeweiligen Einsatzzweck angepasst, beispielsweise als Gruppentransporter, Führungsfahrzeug oder Sanitätsfahrzeug, aber nicht geometrisch an die Schutzforderungen von speziellen Einsätzen angepasst.

Das hat beispielsweise zur Folge, dass dicht neben den Fahrzeugen Bereiche entstehen, die vom Fahrzeug aus sehr schlecht einsehbar sind und in die auch schlecht mit Abwehrmitteln hineingewirkt werden kann.

Der Erfindung liegt die Aufgabe zugrunde, das Fahrzeuggehäuse bzw. Missionsmodul eines derartigen militärischen Kraftfahrzeugs so auszugestalten, dass die Sicht und/oder das Hineinwirken in die den Seitenwänden benachbarten Bereiche außerhalb des Fahrzeugs wesentlich verbessert werden.

Die Lösung dieser Aufgabe erfolgt erfindungsgemäß mit den Merkmalen aus dem kennzeichnenden Teil des Patentanspruchs 1. Vorteilhafte Weiterbildungen der Erfindung sind in den abhängigen Ansprüchen beschrieben.

Ein Grundgedanke der Erfindung besteht darin, insbesondere zu beiden Seiten der Längsmittelebene des Fahrzeuggehäuses, im Dachelement mindestens ein nach außen gerichtetes Sichtgerät anzuordnen. Das Sichtgerät ist im Wesentlichen quer zur vertikalen Längsmittelebene gerichtet. Eine Verteidigungsluke kann im Wesentlichen quer zur Längsmittelebene ausgerichtet sein.

Durch die Erfindung können die Sicht und das Hineinwirken in die den Seitenwänden benachbarten Bereiche außerhalb des Fahrzeugs wesentlich verbessert werden.

Da der Mittelabschnitt des Dachelementes des Fahrzeuggehäuses im Wesentlichen horizontal ausgerichtet ist, ist das Sichtgerät im Bereich der in Längsrichtung verlaufenden Außenkante des Dachelements anzuordnen, bevorzugt unmittelbar angrenzend an die Außenkante.

Bei dem Fahrzeuggehäuse nach Anspruch 1 sind an beiden Seiten des Fahrzeuggehäuses zwischen einem im Wesentlichen horizontal ausgerichteten Mittelabschnitt des Dachelements, insbesondere einer Dachplatte, und den im Wesentlichen vertikal abfallenden Seitenwänden nach außen abfallende Dachschrägen angeordnet, wobei im Übergangsbereich zwischen Dachelement und Dachschräge ein nach außen gerichtetes Sichtgerät angeordnet ist. Weiterhin kann nach abhängigem Anspruch 2 in einer Dachschräge mindestens eine Verteidigungsluke angeordnet sein.

Ein weiterer Grundgedanke der Erfindung besteht somit auch darin, eine geeignete Querschnittsform des Fahrzeuggehäuses zu erreichen, die es ermöglicht, die Sicht- und Verteidigungsmöglichkeiten zu optimieren.

Der Winkel der schräg abfallenden Dachbereiche ist so optimierbar, dass dort die Sichtwinkel aus dem Fahrzeug heraus wesentlich verbessert werden können. Durch die schrägen seitlichen Dachflächen wird eine weitere Optimierung des Hohlladungsschutzes erreicht: Es ist bekannt, dass auf schrägen Flächen ein besonders effektiver und damit gewichtsminimaler Hohlladungsschutz realisiert werden kann. Dies führt dazu, dass sich durch Verwendung einer Dachschräge zwei Vorteile ergeben: Minimierung des Schutzgewichtes und Schaffung einer Möglichkeit zum Einbau einer Verteidigungsluke.

Wie weiter unten anhand eines Ausführungsbeispiels beschrieben, kann dies erreicht werden, indem im Wesentlichen unmittelbar an der Oberkante der schräg nach außen abfallenden Dachbereiche nach außen in Richtung der Seitenwände gerichtete Sichtgeräte, beispielsweise Winkelspiegel, angeordnet sind, deren Sichtfeld in Folge des schräg abfallenden Dachbereichs deutlich nach unten erweitert ist, so dass auch in unmittelbarer Nähe des Fahrzeugs stattfindende Vorgänge erfasst werden können. Das Sichtgerät kann an dem Dachelement oder der Dachschräge angeordnet sein. Zusätzlich eröffnet sich die Möglichkeit, in den Dachschrägen Verteidigungsluken zur temporären geschützten Direktsicht vorzusehen, die auch die Möglichkeit zur Verteidigung mit persönlichen Waffen bieten. Somit kann aus dem Inneren des Fahrzeuggehäuses ein Hineinwirken mit Waffen oder Abwehrmitteln in die den Seitenwänden benachbarten Bereiche außerhalb des Fahrzeugs erreicht werden.

So kann in der nach außen gerichteten Sichtöffnung der Verteidigungsluke ein Sichtblock und/oder eine Lafette, insbesondere eine Kugellafette, zur Aufnahme von Abwehrmitteln oder einer Waffe installiert sein. Der Sichtblock kann aus transparenten Schutzmaterialien wie Panzerglas, Kunststoff oder Transparentkeramik bestehen. Der Sichtblock kann im Bereich der Lafette eine Öffnung zum Hindurchführen einer Waffe oder eines Abwehrmittels aufweisen.

Weiterhin ist es vorteilhaft, wenn der Sichtblock von einem formschlüssigen Metallrahmen umfasst ist, der mit dem Lukendeckel der Verteidigungsluke verschweißt oder verschraubt ist, so dass er sich auch bei extremen Geschoss- oder Explosionskräften nicht losreißen kann.

In dem Metallrahmen eines Sichtblocks kann eine Lafette, insbesondere eine Kugellafette, integriert sein. Auf diese Weise ist eine insbesondere manuelle Verteidigung mit den Waffen des Personals aus dem inneren des Fahrzeugs möglich. Der Sichtblock kann die hierzu notwendige Sicht unter Panzerschutz bieten.

Vorteilhaft ist es auch, wenn der Lukendeckel der Verteidigungsluke, der sich insbesondere zur Längsmittelebene hin öffnen kann, in zwei Stufen geöffnet werden kann, insbesondere durch Verschwenken. Ausgehend von der Schließstellung, in welcher die Luke geschlossen ist, kann zunächst eine Verteidigungsstellung erreicht werden, in der die Verteidigungsluke zum Verteidigen verwendbar ist. Hierbei kann insbesondere die Lafette und/oder der Sichtblock außerhalb des Fahrzeuggehäuses liegen. In dieser ersten Öffnungsstellung der Luke kann die Unterkante des Sichtblocks an dem schräg abfallenden Dachbereich anliegen. Von der Verteidigungsstellung kann die Luke in eine Notausstiegsstellung bewegt werden. In dieser zweiten Öffnungsstellung kann Verteidigungsluke als Notausstieg dienen, wobei der Öffnungswinkel mindestens 70°, insbesondere mindestens 90°, betragen kann.

Die Verteidigungsluken können so über einen massiven Dichtungsträger integriert sein, dass die Luken bei geschlossenem Lukendeckel sehr flach an dem schräg nach außen abfallenden Dachbereich anliegen und somit die Sicht über die am Dach angebrachten Winkelspiegel durch die geschlossene Luke nicht beeinträchtigt wird.

Schließlich kann bei einem an der Seitenwand unmittelbar unterhalb des schräg nach außen abfallenden Dachbereichs montierten Schutzmodul an der Oberseite eine nach außen abfallende Schrägfläche angeordnet sein, die die Dachschräge des abfallenden Teils am Schutzmodul fortsetzt, damit die Sicht über die am Dach angebrachten Winkelspiegel durch die Schutzmodule nicht beeinträchtigt wird.

Eine weitere Ausführungsform der Erfindung besteht darin, dass Fahrzeuggehäuse in seiner Querschnittsform derart zu optimieren, dass eine optimale Schutzbelegung erfolgen kann und erfolgt mit den Merkmalen aus dem Patentanspruch 15.

Gemäß diesem weiteren Grundgedanken der Erfindung weist das militärische Kraftfahrzeug ein Fahrmodul und ein auf dem Fahrmodul angeordneten, insbesondere als Missionsmodul ausgebildeten Fahrzeuggehäuse zur Aufnahme von Personen, insbesondere der bereits beschriebenen Art, auf. Die Seitenwände des Fahrzeuggehäuses sind mindestens in vorgegebenen Abschnitten gegenüber der maximalen Breite des Fahrmoduls um einen vorgegebenen Betrag derart zu Längsmittelebene hin zurückgesetzt, dass an den Seitenwänden bzw. Seitenwandabschnitten Schutzmodule montierbar sind, mit einer solchen maximalen Dicke, dass das Fahrzeuggehäuse mit montierten Schutzmodulen eine Breite besitzt, die eine vorgegebene maximale Breite des Gesamtfahrzeuges nicht überschreitet.

Durch das Zurücksetzen der Seitenwände des Fahrzeuggehäuses zur Längsmittelebene hin kann erreicht werden, dass auch dicke Hohlladungsschutzpakete innerhalb der üblicherweise zulässigen Breite des Fahrzeugs von drei Metern angebracht werden können.

Im Folgenden wird anhand der beigefügten Zeichnungen ein Ausführungsbeispiel für ein militärisches Kraftfahrzeug nach der Erfindung näher erläutert.

In den Zeichnungen zeigen:
- Fig. 1: in schematisiertem Querschnitt ein militärisches Kraftfahrzeug mit Fahrmodul und Fahrzeuggehäuse;
- Fig. 2: in einer perspektivischen, schräg von oben gesehenen, leicht vergrößerten Einzeldarstellung eine Verteidigungsluke des Kraftfahrzeugs nach Fig. 1.
- Fig. 3: in einer perspektivischen Darstellung das gesamte Kraftfahrzeug nach Fig. 1.

Das in Fig. 1 und 3 dargestellte militärische Kraftfahrzeug besitzt ein Fahrmodul 1 mit Fahrwerkskomponenten, auf dem ein wannenförmiges Fahrzeuggehäuse 2 zur Aufnahme von Personen und Ausrüstungsgegenständen und -geräten angeordnet ist.

Das gepanzerte Fahrzeuggehäuse 2 besitzt ein Dachelement mit einem im Wesentlichen horizontal ausgerichteten Mittelabschnitt 2.1 und jeweils eine parallel zur vertikalen Längsmittelebene L verlaufende, zu den im Wesentlichen vertikal abfallenden Seitenwänden 2.2 hin nach außen abfallende Dachschräge 2.3. An den Seitenwänden des Fahrzeuggehäuses 2 sind Schutzmodule 3.1, 3.2 und 3.3 angeordnet, wobei jeweils die Oberseite des Schutzmoduls 3.1 unmittelbar an die Dachschräge 2.3 unter dem gleichen Winkel anschließt.

Wie Fig. 1 zu entnehmen, sind die Seitenwände 2.2 des Fahrzeuggehäuses 2 gegenüber der maximalen Breite des Fahrmoduls 1 um einen vorgegebenen Betrag zur Längsmittelebene L hin zurückgesetzt und die an den Seitenwänden montierbaren Schutzmodule 3.1 so bemessen, dass das Fahrzeuggehäuse 2 mit montierten Schutzmodulen 3.1 bis 3.3 eine Breite besitzt, die eine vorgegebene maximale Breite des Gesamtfahrzeugs nicht überschreitet.

Im Übergangsbereich zwischen dem Mittelabschnitt 2.1 und den Dachschrägen 2.3 sind jeweils nach außen hin gerichtete Sichtgeräte 4 angeordnet. Es können hier in Längsrichtung nebeneinander jeweils mehrere Sichtgeräte 4 angeordnet sein. Durch die Ausgestaltung der Dachschrägen 2.3 und den schrägen Verlauf der Oberseite des Schutzmoduls 3.1 wird ein Sichtfeld 4.1 erreicht, welches eine Sicht in die unmittelbar den Seitenwänden 2.2 benachbarten Bereiche des Fahrzeugs ermöglicht.

Weiterhin ist in den nach außen abfallenden Dachschrägen jeweils eine Verteidigungsluke 5 angeordnet, die in Fig. 1 im Bereich links von der Längsmittelebene L im geöffneten Zustand sichtbar ist. Wie Fig. 3 zu entnehmen, können hier jeweils in Längsrichtung nebeneinander verlaufend mehrere Verteidigungsluken 5 angeordnet sein.

Wie aus Fig. 2 ersichtlich, besitzt die Verteidigungsluke 5 einen zur Längsmittelebene L hin nach innen aufklappbaren Lukendeckel 5.2, an dem ein Sichtblock 5.1 aus transparentem Schutzmaterial angeordnet ist. An beiden Seiten des Lukendeckels 5.2 sind Seitenabdeckungen 5.4 angeordnet. Diese können gleichfalls aus einem transparenten Schutzmaterial bestehen und insbesondere dreieckig ausgestaltet sein.

Der Lukendeckel 5.2 ist um ein mit einem Drehstab versehenes Scharnier 5.3 aufklappbar. Weiterhin ist in dem nicht dargestellten Metallrahmen, der den Sichtblock 5.1 formschlüssig umfasst und mit dem Lukendeckel 5.2 verschweißt oder verschraubt ist, eine Kugellafette 5.5 zur Aufnahme von Waffen, beispielsweise ein Maschinengewehr, oder Abwehrmitteln integriert.

Der Sichtblock 5.1 weist eine schießschartenförmige Öffnung 5.6 auf, durch die eine Waffe, beispielsweise der Lauf eines nicht dargestellten Gewehres, hindurchführbar und mit der Kugellafette 5.5 verbindbar ist. Mittels der Kugellafette 5.5 ist ein zielgenaues Richten möglich.

Die Verteidigungsluke 5 ist so ausgebildet, dass der Lukendeckel 5.2 zur Längsmittelebene L hin in zwei Stufen zu öffnen ist, wobei in einer ersten in Fig. 1 dargestellten Öffnungsstellung die Unterkante des Sichtblocks 5.1 an der Dachschräge 2.3 anliegt und in einer zweiten, nicht dargestellten Öffnungsstellung die Verteidigungsluke als Notausstieg verwendbar ist. In dieser zweiten Öffnungsstellung kann der Öffnungswinkel mindestens 70°, insbesondere mindestens 90°, betragen. In der geschlossenen Stellung der Luke liegt der Lukendeckel 5.2 flach an der Dachschräge 2.3 an. Hierbei kann die der Sichtblock 5.1, die Öffnung 5.6 und/oder die Lafette 5.5 innerhalb des Fahrzeuggehäuses liegen.

Wie ebenfalls Fig. 1 zu entnehmen, wird durch die Ausbildung der Dachschrägen 2.3 und die Anordnung der Verteidigungsluken 5 in den Dachschrägen sowie durch die schräge Oberseite der Schutzmodule 3.1 die Möglichkeit geschaffen, in die unmittelbar den Seitenwänden benachbarten Bereiche außerhalb des Fahrzeugs besser hineinzuwirken.

Damit der Sichtblock 5.1 der Verteidigungsluke 5 in der geschlossenen Stellung der Verteidigungsluke nicht störend in den Innenraum des Fahrzeuggehäuses hineinragt, kann es vorteilhaft sein, wenn der Sichtblock 5.1 in nicht dargestellter Weise über eine Gelenkverbindung mit dem Lukendeckel 5.2 oder mit der Kante der Lukenöffnung der Verteidigungsluke 5 verbunden ist, derart, dass er in der geschlossenen Stellung der Verteidigungsluke 5 in eine den Innenraum des Fahrzeuggehäuses nicht beeinträchtigende Ruhestellung wegklappbar ist.

## Patentansprüche

1. Militärisches Fahrzeuggehäuse zur Aufnahme von Personen, wobei das Fahrzeuggehäuse ein Dachelement aufweist wobei das Dachelement einen im Wesentlichen horizontal ausgerichteten Mittelabschnitt (2.1) und zu den im Wesentlichen vertikal abfallenden Seitenwänden (2.2) hin nach außen abfallende Dachschrägen (2.3) aufweist, **dadurch gekennzeichnet, dass** am Dachelement zu beiden Seiten der vertikalen Längsmittelebene (L) des Fahrzeuggehäuses (2) mindestens ein quer zur vertikalen Längsmittelebene (L) nach außen gerichtetes Sichtgerät (4) unmittelbar angrenzend an die in Längsrichtung verlaufende Außenkante des Mittelabschnitts des Dachelementes oder im Übergangsbereich zwischen Mittelabschnitt (2) und Dachschräge (2.3) angeordnet ist.

2. Fahrzeuggehäuse nach Anspruch 1, **dadurch gekennzeichnet, dass** in der Dachschräge (2.3) mindestens eine Verteidigungsluke (5) angeordnet ist.

3. Fahrzeuggehäuse nach Anspruch 2, **dadurch gekennzeichnet, dass** der Lukendeckel (5.2) der Verteidigungsluke (5) zur vertikalen Längsmittelebene (L) hin wegbewegbar ist.

4. Fahrzeuggehäuse nach Anspruch 2 oder 3, **dadurch gekennzeichnet, dass** in der nach außen gerichteten Sichtöffnung der Verteidigungsluke (5) ein Sichtblock (5.1) und/oder eine Lafette (5.5), insbesondere eine Kugellafette, zur Aufnahme von Abwehrmitteln oder einer Waffe installiert sind.

5. Fahrzeuggehäuse nach Anspruch 4, **dadurch gekennzeichnet, dass** der Sichtblock (5.1) der Verteidigungsluke (5) aus einem transparenten Schutzmaterial besteht.

6. Fahrzeuggehäuse nach Anspruch 4 oder 5, **dadurch gekennzeichnet, dass** der Sichtblock (5.1) der Verteidigungsluke (5) von einem formschlüssigen Metallrahmen umfasst ist, der mit dem Lukendeckel der Verteidigungsluke (5) verbunden, insbesondere verschweißt oder verschraubt, ist.

7. Fahrzeuggehäuse nach Anspruch 6, **dadurch gekennzeichnet, dass** die Lafette (5.5) in den Metallrahmen des Sichtblocks (5.1) integriert ist.

8. Fahrzeuggehäuse nach einem der Ansprüche 2 bis 7, **dadurch gekennzeichnet, dass** der Lukendeckel der Verteidigungsluke (5) zur Längsmittelebene (L) hin in zwei Stufen zu öffnen ist, insbesondere von einer Schließstellung über eine Verteidigungsstellung in eine Notausstiegsstellung.

9. Fahrzeuggehäuse nach Anspruch 8, **dadurch gekennzeichnet, dass** in der Verteidigungsstellung die Unterkante des Sichtblocks (5.1) an der Außenkante des Dachelements bzw. der Dachschräge (2.3) anliegt.

10. Fahrzeuggehäuse nach Anspruch 8 oder 9, **dadurch gekennzeichnet, dass** in der Notausstiegsstellung die Verteidigungsluke (5) als Notausstieg verwendbar ist, wobei der Öffnungswinkel mindestens 70° beträgt.

11. Fahrzeuggehäuse nach einem der Ansprüche 2 bis 10, **dadurch gekennzeichnet, dass** die Verteidigungsluke (5) so ausgebildet ist, dass der Lukendeckel in der geschlossenen Stellung flach am Dachelement bzw. an der Dachschräge (2.3) anliegt.

12. Fahrzeuggehäuse nach einem der Ansprüche 4 bis 11, **dadurch gekennzeichnet, dass** der Sichtblock (5.1) über eine Gelenkverbindung mit dem Lukendeckel (5.2) oder der Kante der Lukenöffnung der Verteidigungsluke (5) verbunden ist, derart, dass er in der geschlossenen Stellung der Verteidigungsluke (5) in eine den Innenraum des Fahrzeuggehäuses (2) nicht beeinträchtigende Ruhestellung wegklappbar ist.

13. Fahrzeuggehäuse nach einem der Ansprüche 1 bis 12, **dadurch gekennzeichnet, dass** an den Seitenwänden Schutzmodule (3.1 bis 3.3) montierbar sind und dass bei einem an der Seitenwand (2.2) unmittelbar unterhalb der Außenkante des Dachelements bzw. der Dachschräge (2.3) montierten Schutzmodul (3.1) an der Oberseite eine nach außen abfallende Schrägfläche angeordnet ist.

14. Fahrzeuggehäuse nach Anspruch 13, **dadurch gekennzeichnet, dass** die Oberseite des Schutzmoduls (3.1) unmittelbar an der Dachschräge (2.3) anschließt.

15. Militärisches Kraftfahrzeug mit einem Fahrmodul (1) und einem auf dem Fahrmodul angeordneten, insbesondere als Missionsmodul ausgebildeten Fahrzeuggehäuse (2) zur Aufnahme von Personen, nach einem der Ansprüche 1 bis 14, **dadurch gekennzeichnet, dass** die Seitenwände (2.2) des Fahrzeuggehäuses (2) mindestens in vorgegebenen Abschnitten gegenüber der maximalen Breite des Fahrmoduls (1) um einen vorgegebenen Betrag derart zur Längsmittelebene (L) hin zurückgesetzt sind, dass an den Seitenwänden (2.2) bzw. Seitenwandabschnitten Schutzmodule (3.1 bis 3.3) montierbar sind mit einer solchen maximalen Dicke, dass das Fahrzeuggehäuse (2) mit montierten Schutzmodulen (3.1 bis 3.3) eine Breite besitzt, die eine vorgegebene maximale Breite des Gesamtfahrzeuges nicht überschreitet.

## Claims

1. Military vehicle housing for accommodating individuals, wherein the vehicle housing has a roof element, wherein the roof element has a substantially horizontally oriented central portion (2.1) and roof slopes (2.3) sloping outwards towards the substantially vertically sloping side walls (2.2), **characterized in that** on the roof element, on both sides of the vertical longitudinal centre plane (L) of the vehicle housing (2), at least one viewing appliance (4) which is directed outwards transversely with respect to the vertical longitudinal centre plane (L) is arranged directly adjacent to the outer edge of the central portion of the roof element, which outer edge runs in the longitudinal direction, or in the transition region between central portion (2) and roof slope (2.3).

2. Vehicle housing according to Claim 1, **characterized in that** at least one defence hatch (5) is arranged in the roof slope (2.3).

3. Vehicle housing according to Claim 2, **characterized in that** the hatch cover (5.2) of the defence hatch (5) is movable away towards the vertical longitudinal centre plane (L).

4. Vehicle housing according to Claim 2 or 3, **characterized in that** a vision block (5.1) and/or a gun mounting (5.5), in particular a ball-mounted gun mounting, for receiving defensive means or a weapon, are installed in the outwardly directed viewing opening of the defence hatch (5).

5. Vehicle housing according to Claim 4, **characterized in that** the vision block (5.1) of the defence hatch (5) is composed of a transparent protective material.

6. Vehicle housing according to Claim 4 or 5, **characterized in that** the vision block (5.1) of the defence hatch (5) is surrounded by a form-fitting metal frame which is connected, in particular welded or screwed, to the hatch cover of the defence hatch (5).

7. Vehicle housing according to Claim 6, **characterized in that** the gun mounting (5.5) is integrated into the metal frame of the vision block (5.1).

8. Vehicle housing according to one of Claims 2 to 7, **characterized in that** the hatch cover of the defence hatch (5) can be opened towards the longitudinal centre plane (L) in two stages, in particular from a closed position via a defence position into an emergency exit position.

9. Vehicle housing according to Claim 8, **characterized in that**, in the defence position, the lower edge of the vision block (5.1) bears against the outer edge of the roof element or of the roof slope (2.3).

10. Vehicle housing according to Claim 8 or 9, **characterized in that**, in the emergency exit position, the defence hatch (5) is usable as an emergency exit, wherein the opening angle is at least 70°.

11. Vehicle housing according to one of Claims 2 to 10, **characterized in that** the defence hatch (5) is designed in such a manner that, in the closed position, the hatch cover bears flat against the roof element or against the roof slope (2.3).

12. Vehicle housing according to one of Claims 4 to 11, **characterized in that** the vision block (5.1) is connected to the hatch cover (5.2) or to the edge of the hatch opening of the defence hatch (5) via a hinge joint in such a manner that, in the closed position of the defence hatch (5), said vision block (5.1) can be folded away into an inoperative position not impairing the interior space of the vehicle housing (2).

13. Vehicle housing according to one of Claims 1 to 12, **characterized in that** protective modules (3.1 to 3.3) can be mounted on the side walls, and **in that**, when a protective module (3.1) is mounted on the side wall (2.2) directly below the outer edge of the roof element or of the roof slope (2.3), an outwardly sloping oblique surface is arranged on the upper side.

14. Vehicle housing according to Claim 13, **characterized in that** the upper side of the protective module (3.1) directly adjoins the roof slope (2.3).

15. Military motor vehicle with a driving module (1) and a vehicle housing (2) which is arranged on the driving module, is designed in particular as a mission module and is intended for accommodating individuals, according to one of Claims 1 to 14, **characterized in that** the side walls (2.2) of the vehicle housing (2) are set back towards the longitudinal centre plane (L) by a predetermined amount in relation to the maximum width of the driving module (1), at least in predetermined portions, in such a manner that protective modules (3.1 to 3.3) can be mounted on the side walls (2.2) or side wall portions, with such a maximum thickness that the vehicle housing (2) with the protective modules (3.1 to 3.3) mounted has a width which does not exceed a predetermined maximum width of the entire vehicle.

## Revendications

1. Caisse de véhicule militaire destinée à recevoir des personnes, dans laquelle la caisse de véhicule présente un élément de toit, dans laquelle l'élément de toit présente une section médiane (2.1) orientée sensiblement horizontalement et des biais de toit (2.3) inclinés vers l'extérieur vers les parois latérales (2.2) inclinées sensiblement verticalement, **caractérisée en ce que** sur l'élément de toit des deux côtés du plan médian longitudinal vertical (L) de la caisse de véhicule (2), au moins un appareil de vision (4) dirigé vers l'extérieur transversalement au plan médian longitudinal vertical (L) est agencé directement de manière contiguë à l'arête extérieure s'étendant dans le sens longitudinal de la section médiane de l'élément de toit ou dans la zone de transition entre la section médiane (2) et le biais de toit (2.3).

2. Caisse de véhicule selon la revendication 1, **caractérisée en ce qu'**au moins une lucarne de défense (5) est agencée dans le biais de toit (2.3).

3. Caisse de véhicule selon la revendication 2, **caractérisée en ce que** le couvercle de lucarne (5.2) de la lucarne de défense (5) est déplaçable loin du plan médian longitudinal vertical (L).

4. Caisse de véhicule selon la revendication 2 ou 3, **caractérisée en ce qu'**un bloc de vision (5.1) et/ou un affût (5.5), en particulier un affût sphérique sont installés pour la réception de moyens de défense ou d'une arme dans l'ouverture de vision dirigée vers l'extérieur de la lucarne de défense (5).

5. Caisse de véhicule selon la revendication 4, **caractérisée en ce que** le bloc de vision (5.1) de la lucarne de défense (5) se compose d'un matériau de protection transparent.

6. Caisse de véhicule selon la revendication 4 ou 5, **caractérisée en ce que** le bloc de vision (5.1) de la lucarne de défense (5) est incluse dans un cadre métallique à complémentarité de formes qui est relié, en particulier soudé ou vissé avec le couvercle de lucarne de la lucarne de défense (5).

7. Caisse de véhicule selon la revendication 6, **caractérisée en ce que** l'affût (5.5) est intégré dans le cadre métallique du bloc de vision (5.1).

8. Caisse de véhicule selon l'une quelconque des revendications 2 à 7, **caractérisée en ce que** le couvercle de lucarne de la lucarne de défense (5) s'ouvre en deux étapes vers le plan médian longitudinal (L) en particulier depuis une position de fermeture en passant par une position de défense, jusque dans une position de sortie d'urgence.

9. Caisse de véhicule selon la revendication 8, **caractérisée en ce que** l'arête inférieure du bloc de vision (5.1) repose contre l'arête extérieure de l'élément de toit ou du biais de toit (2.3) dans la position de défense.

10. Caisse de véhicule selon la revendication 8 ou 9, **caractérisée en ce que** dans la position de sortie d'urgence, la lucarne de défense (5) peut être utilisée comme sortie d'urgence, l'angle d'ouverture s'élevant au moins à 70°.

11. Caisse de véhicule selon l'une quelconque des revendications 2 à 10, **caractérisée en ce que** la lucarne de défense (5) est réalisée de sorte que le couvercle de lucarne repose, dans la position fermée, à plat contre l'élément de toit ou contre le biais de toit (2.3).

12. Caisse de véhicule selon l'une quelconque des revendications 4 à 11, **caractérisée en ce que** le bloc de vision (5.1) est relié par une liaison articulée au couvercle de lucarne (5.2) ou à l'arête de l'ouverture de lucarne de la lucarne de défense (5) de telle manière qu'elle soit rabattable dans la position fermée de la lucarne de défense (5) dans une position de repos n'entravant pas l'espace intérieur de la caisse de véhicule (2).

13. Caisse de véhicule selon l'une quelconque des revendications 1 à 12, **caractérisée en ce que** sur les parois latérales, des modules de protection (3.1 à 3.3) peuvent être montés et **en ce que** pour un module de protection (3.1) monté sur la paroi latérale (2.2) directement sous l'arête extérieure de l'élément de toit ou du biais de toit (2.3), une surface de biais inclinée vers l'extérieur est agencée sur le côté supérieur.

14. Caisse de véhicule selon la revendication 13, **caractérisée en ce que** le côté supérieur du module de protection (3.1) se raccorde directement au biais de toit (2.3).

15. Véhicule automobile militaire comprenant un module de roulement (1) et une caisse de véhicule (2) réalisée en particulier en tant que module de mission, agencée sur le module de roulement pour recevoir des personnes, selon l'une quelconque des revendications 1 à 14, **caractérisé en ce que** les parois latérales (2.2) de la caisse de véhicule (2) sont reculées au moins dans des sections prescrites par rapport à la largeur maximale du module de roulement (1) d'une valeur prescrite vers le plan médian longitudinal (L) de telle manière que sur les parois latérales (2.2) ou sections de paroi latérale, des modules de protection (3.1 à 3.3) puissent être montés avec une telle épaisseur maximale que la caisse de véhicule (2) avec des modules de protection montés (3.1 à 3.3) possède une largeur qui ne dépasse pas une largeur maximale prescrite du véhicule entier.
